# EUROPÄISCHE PATENTSCHRIFT

(11) **EP 3 364 805 B1**
(45) Veröffentlichungstag und Bekanntmachung des Hinweises auf die Patenterteilung: **19.06.2019**
(21) Anmeldenummer: 15787464.5
(22) Anmeldetag: 23.10.2015
(51) Int. Cl.: A43B 9/00, A43B 19/00, A43B 23/02, A43B 7/14

(54) **SCHUH, INSBESONDERE SPORTSCHUH**
SHOE, IN PARTICULAR A SPORTS SHOE
CHAUSSURE, EN PARTICULIER CHAUSSURE DE SPORT

(43) Veröffentlichungstag der Anmeldung: 29.08.2018
(73) Patentinhaber: PUMA SE, 91074 Herzogenaurach (DE)
(72) Erfinder: JOHNSON, Charles, 90408 Nürnberg (DE); KRÜGER, Thomas, 91086 Aurachtal (DE); SUSSMANN, Reinhold, 91443 Scheinfeld (DE)
(74) Vertreter: Gosdin, Michael
(86) Internationale Anmeldenummer: PCT/EP2015/002106
(87) Internationale Veröffentlichungsnummer: WO 2017/067566

(56) Entgegenhaltungen:
- WO-A2-2012/012332
- FR-A- 1 228 239
- FR-A1- 2 999 882
- US-A1- 2015 089 839

## Beschreibung

Die Erfindung betrifft einen Schuh, insbesondere einen Sportschuh, umfassend eine Sohle und ein Schuhoberteil, wobei die Sohle ein Sohlenteil umfasst, das einen Bodenbereich aufweist, von dem aus sich zumindest ein Abstützteil bei bestimmungsgemäßem Gebrauch des Schuhs aufwärts erstreckt, wobei das Schuhoberteil einen mit der Sohle verbundenen sockenartigen Abschnitt zur Aufnahme des Fußes des Trägers umfasst, wobei das mindestens eine Abstützteil den sockenartigen Abschnitt an der Schuhaußenseite abdeckt, wobei über zumindest einen Abschnitt des Abstützteils keine feste Verbindung zwischen dem Abstützteil und dem sockenartigen Abschnitt vorliegt, und wobei sowohl das mindestens eine Abstützteil als auch der sockenartige Abschnitt von einem Spannelement umgeben sind, das sowohl das Abstützteil als auch den sockenartigen Abschnitt jedenfalls abschnittsweise gegen den Fuß des Trägers des Schuhs spannt.

Sportschuhe dieser Art sind generell bekannt. Das Sohlenteil weist häufig über eine bodenplattenähnliche Struktur hinaus sich nach oben erstreckende Abschnitte auf, die dem Fuß des Trägers einen guten Halt geben sollen.

Ferner ist es bekannt, im Bereich des Schuhoberteils einen sockenartigen Abschnitt einzusetzen, der den Fuß des Trägers bei bestimmungsgemäßem Gebrauch des Schuhs weitgehend umschließt.

Dabei ist es ein stetes Anliegen, den Schuh so zu konzipieren, dass eine möglichst gute Anlage am Fuß des Trägers gegeben ist. Dabei wird eine gleichmäßige Spannung nach Schnürung des Schuhs am Fuß des Trägers angestrebt.

Ein Schuh der eingangs genannten Art ist aus der WO 2012/012332 A2 bekannt. Ähnliche und andere Lösungen zeigen die FR 2 999 882 A1**,** die FR 1 228 239 A**,** die US 2015/0089839 A1**,** die FR 2 835 405 A1 und die US 2007/180730 A1**.**

Der Erfindung liegt die **Aufgabe** zugrunde, einen gattungsgemäßen Schuh so fortzubilden, dass eine verbesserte Anlage des Schuhs am Fuß des Trägers erreicht werden kann, wenn der Schuh am Fuß des Trägers geschnürt wird.

Die **Lösung** dieser Aufgabe durch die Erfindung ist dadurch gekennzeichnet, dass das Spannelement als netzartige Struktur ausgeführt ist, die eine Vielzahl von Öffnungen aufweist, wobei ein Schnürsenkel nur in die Öffnungen des Spannelements eingefädelt ist, um das Spannelement am Fuß des Trägers des Schuhs zu spannen, wobei ein Abstützteil im hinteren Seitenbereich und/oder im Fersenbereich des Schuhs angeordnet ist, wobei sich das Abstützteil über eine Höhe von mindestens 40 % der Gesamthöhe des Schuhs erstreckt.

Das Spannelement kann dabei im Bodenbereich des Schuhs mit der Sohle verbunden sein. Es kann um die Unterseite des Schuhs umlaufend ausgebildet sein. Eine bevorzugte Ausführungsform sieht dabei vor, dass das Spannelement zwischen einem Sohlenabschnitt und einer den unteren Abschluss des Schuhs bildenden Außensohle befestigt ist. Die Befestigung zwischen dem Sohlenteil, dem Spannelement und der Außensohle kann dabei durch Kleben erfolgen.

Im Inneren des sockenartigen Abschnitts kann eine Innensohle angeordnet sein.

Das Abstützteil erstreckt sich bevorzugt über mindestens 50 % der Gesamthöhe des Schuhs.

Hierbei kann weiter vorgesehen werden, dass ein einziges Abstützteil im Fersenbereich des Schuhs angeordnet ist, das einen Einschnitt im Mittenbereich aufweist. Hiermit wird es in besonders vorteilhafter Weise möglich, dass sich der Schuh nach der Schnürung auch im Fersenbereich optimal an den Fuß des Trägers angelegt.

Weiterhin kann je ein Abstützteil auch im vorderen oder mittleren Bereich des Schuhs angeordnet sein.

Das Spannelement kann dabei - gegebenenfalls abgesehen von einer Stelle im Fersenbereich - nur im Bodenbereich der Sohle mit dieser verbunden sein und ansonsten ohne Verbindung um den Bereich des Schuhoberteils umlaufen.

Das netzartig ausgebildete Spannelement kann im Bereich des Fußeintritts einen umlaufenden Verstärkungsrand aufweisen; dieser wird vorzugsweise durch ein flaches Kunststoffband gebildet.

Wesentliches Merkmal des vorliegenden Konzepts ist jedenfalls gemäß einer bevorzugten Ausführungsform der Erfindung somit, dass die Zwischensohle (oben als Sohlenteil bezeichnet) über gewisse Bereiche - insbesondere im Fersenbereich und im Seitenbereich - ohne Verbindung zu einem sockenartigen Innenschuh vorliegt, wobei der Schuh außen von einer netzartigen Struktur umgeben ist. Erst durch das Schnüren der netzartigen Struktur wird die Zwischensohle an den sockenartigen Innenschuh herangezogen. Hierdurch ist eine verbesserte Passform des Schuhs möglich.

Die netzartige Struktur kann sich dabei bis in den Sohlenbereich herunter erstrecken; sie kann sich auch komplett um die Unterseite des Schuhs herum erstrecken.

Somit liegt bei dem vorgeschlagenen Konzept im Innenbereich des Schuhs bzw. des Schuhoberteils ein "Socken" vor, der jedenfalls teilweise nicht mit der Zwischensohle verbunden ist; dies gilt zumindest für den Seitenbereich, im Bodenbereich kann eine Verbindung vorgesehen werden.

Erst das "Netz" spannt dann per Schnürsenkel die Zwischensohle und den "Socken" am Fuß fest.

In vorteilhafter Weise wird damit erreicht, dass nach der Schnürung des Schuhs dieser sich optimal an den Fuß des Trägers angelegt und eine sehr gleichmäßige Druckverteilung auf den Fuß des Trägers ausgeübt wird.

Vorteilhaft ist weiterhin, dass dies mit relativ einfach herstellbaren Maßnahmen erreicht werden kann, die sich kostengünstig umsetzen lassen.

In der Zeichnung sind Ausführungsbeispiele der Erfindung dargestellt. Es zeigen:
- Fig. 1: in Explosionsdarstellung einen erfindungsgemäßen Schuh, der als Sportschuh ausgebildet ist,
- Fig. 2: die Seitenansicht eines sockenartigen Abschnitts, der Bestandteil des Schuhs und insbesondere des Schuhoberteils ist,
- Fig. 3: die Seitenansicht des sockenartigen Abschnitts, der nun in ein Sohlenteil eingesetzt ist,
- Fig. 4: in der Seitenansicht das Sohlenteil gemäß Figur 3 samt sockenartigem Abschnitt und einem Spannelement, das als netzartige Struktur ausgebildet ist,
- Fig. 5: die Seitenansicht des kompletten Schuhs,
- Fig. 6: die Draufsicht auf den kompletten Schuh und
- Fig. 7: die Ansicht des Schuhs von hinten gemäß einer ähnlichen Ausgestaltung der Erfindung, wobei das die Ferse abstützende Sohlenteil sowie weitere Bestandteile des Schuhs dargestellt sind.

In Figur 1 ist eine Ausführungsform des erfindungsgemäßen Schuhs in Explosionsdarstellung zu sehen. Der Schuh 1 weist eine Sohle 2 auf und ein Schuhoberteil 3, das mit der Sohle 2 verbunden ist. Die Sohle besteht hier aus einem Sohlenteil 4, unter dem eine Außensohle 10 angeordnet wird. Das Sohlenteil 4 wiederum hat einen Bodenbereich 5, der der Form der Fußaufstandsfläche entspricht und sich vertikal nach oben erstreckende Abstützteile 6 und 6'.

Das Schuhoberteil 3 besteht im wesentlichen aus einem sockenartigen Abschnitt 7, der für die Aufnahme des Fußes des Trägers des Schuhs vorgesehen ist, und einem Spannelement 8 in Form einer netzartigen Struktur.

Das Spannelement 8 ist aufgrund seiner Ausbildung als Netz mit einer Anzahl Öffnungen 9 versehen, durch die ein Schnürsenkel 11 gefädelt werden kann, um den Schuh 1 am Fuß des Trägers zu schnüren.

Das Spannelement 8 ist dabei vorgesehen, nicht nur den sockenartigen Abschnitt 7 an dessen Außenseite zu umspannen, sondern auch die Abstützteile 6, 6' an ihrer außenliegenden Seite zu umspannen und beim Schnüren des Schuhs am Fuß des Trägers gegen den Fuß zu ziehen.

Wesentlich ist dabei, dass die Abstützteile 6, 6' den sockenartigen Abschnitt 7 an der Schuhaußenseite abdecken. Dabei liegt keine feste Verbindung zwischen dem Abstützteil 6, 6' und dem sockenartigen Abschnitt 7 vor. Ferner sind sowohl die Abstützteile 6, 6' als auch der sockenartige Abschnitt 7 von dem Spannelement 8 umgeben, das sowohl die Abstützteile 6, 6' als auch den sockenartigen Abschnitt 7 an dem Fuß des Trägers des Schuhs spannt.

Der Aufbau des Schuhs geht noch einmal aus den weiteren Figuren hervor:
In Figur 2 ist der sockenartige Abschnitt 7 zu sehen, unter dem gemäß Figur 3 das Sohlenteil 4 platziert ist. In Figur 3 ist noch einmal gut zu erkennen, wie sich von dem Bodenbereich 5 des Sohlenteils 4 aus die Abstützteile 6 und 6' nach oben erstrecken, wobei hierunter zu verstehen ist, dass sich diese Teile im wesentlichen vertikal nach oben erstrecken, wenn der Schuh auf dem Boden steht.

In Figur 4 ist zu sehen, wie die Anordnung gemäß Figur 3 nunmehr von außen durch das Spannelement 8 umfasst wird und gespannt werden kann, wenn der Schuh am Fuß des Trägers geschnürt wird. In dieser Figur kann auch gesehen werden, dass das Spannelement im Bereich des Eintritts des Fußes in den Schuh mit einem Verstärkungsrand 13 versehen sein kann.

Dieser Verstärkungsrand 13 kann als folienartiges dünnes Kunststoffelement ausgebildet sein, das auch dafür Sorge trägt, dass die netzartige Struktur des Spannelements 8 in diesem Bereich eingefasst ist und nicht leicht ausfransen kann.

Der fertige Schuh ist in den Figuren 5 (in der Seitenansicht) und 6 (in der Draufsicht) dargestellt. Hier ist auch noch einmal aufgezeigt, dass die Höhe h des Abstützteils 6 im hinteren Seitenbereich des Schuhs 1 einen Wert aufweist, der mindestens 50 % der Gesamthöhe H des Schuhs 1 entspricht, vorzugsweise sogar noch deutlich mehr.

In Figur 7 ist der Schuh - allerdings nicht mit allen Bestandteilen - von hinten zu sehen, und zwar in einer etwas anderen Ausführungsform, bei der im Fersenbereich ein Abstützteil 6" vorgesehen ist, das - wie vorstehend beschrieben - am Sohlenteil 4 angeformt ist.

Das Abstützteil 6" umgibt die Ferse des Fußes des Trägers schalenartig, weist allerdings einen in der Mittenebene liegenden Einschnitt 12 auf. Auch hier ist die Höhe h' des Abstützteils 6" eingezeichnet, wobei diesbezüglich dasselbe gilt, wie vorstehend zum Abstützteil 6 ausgeführt.

Eine bevorzugte Ausführungsform der Erfindung sieht dabei vor, dass das Abstützteil 6 entlang der Längsachse des Schuhs etwa in der Mitte des Schuhs angeordnet ist, während ein sich mit Einschnitt 12 versehenes Abstützteil 6" im Fersenbereich des Schuhs angeordnet ist.

### Bezugszeichenliste:

- 1: Schuh
- 2: Sohle
- 3: Schuhoberteil
- 4: Sohlenteil
- 5: Bodenbereich
- 6: Abstützteil
- 6': Abstützteil
- 6": Abstützteil
- 7: sockenartiger Abschnitt
- 8: Spannelement (netzartige Struktur)
- 9: Öffnung
- 10: Außensohle
- 11: Schnürsenkel
- 12: Einschnitt
- 13: Verstärkungsrand

- H: Gesamthöhe des Schuhs
- h: Höhe des Abstützteils
- h': Höhe des Abstützteils

## Patentansprüche

1. Schuh (1), insbesondere Sportschuh, umfassend eine Sohle (2) und ein Schuhoberteil (3),
- wobei die Sohle (2) ein Sohlenteil (4) umfasst, das einen Bodenbereich (5) aufweist, von dem aus sich zumindest ein Abstützteil (6, 6', 6") bei bestimmungsgemäßem Gebrauch des Schuhs (1) aufwärts erstreckt,
- wobei das Schuhoberteil (3) einen mit der Sohle (2) verbundenen sockenartigen Abschnitt (7) zur Aufnahme des Fußes des Trägers umfasst,
wobei das mindestens eine Abstützteil (6, 6', 6") den sockenartigen Abschnitt (7) an der Schuhaußenseite abdeckt, wobei über zumindest einen Abschnitt des Abstützteils (6, 6', 6") keine feste Verbindung zwischen dem Abstützteil (6, 6', 6") und dem sockenartigen Abschnitt (7) vorliegt, und
wobei sowohl das mindestens eine Abstützteil (6, 6', 6") als auch der sockenartige Abschnitt (7) von einem Spannelement (8) umgeben sind, das sowohl das Abstützteil (6, 6', 6") als auch den sockenartigen Abschnitt (7) jedenfalls abschnittsweise gegen den Fuß des Trägers des Schuhs spannt,
wobei das Spannelement (8) als netzartige Struktur ausgeführt ist, die eine Vielzahl von Öffnungen (9) aufweist, wobei ein Schnürsenkel (11) nur in die Öffnungen (9) des Spannelements (8) eingefädelt ist, um das Spannelement (8) am Fuß des Trägers des Schuhs (1) zu spannen,
**dadurch gekennzeichnet, dass** ein Abstützteil (6, 6") im hinteren Seitenbereich und/oder im Fersenbereich des Schuhs (1) angeordnet ist, wobei sich das Abstützteil (6, 6") über eine Höhe (h, h') von mindestens 40 % der Gesamthöhe (H) des Schuhs (1) erstreckt.

2. Schuh nach Anspruch 1, **dadurch gekennzeichnet, dass** das Spannelement (8) im Bodenbereich des Schuhs (1) mit der Sohle (2) verbunden ist.

3. Schuh nach Anspruch 2, **dadurch gekennzeichnet, dass** das Spannelement (8) um die Unterseite des Schuhs (1) umlaufend ausgebildet ist.

4. Schuh nach Anspruch 3, **dadurch gekennzeichnet, dass** das Spannelement (8) zwischen einem Sohlenabschnitt und einer den unteren Abschluss des Schuhs (1) bildenden Außensohle (10) befestigt ist.

5. Schuh nach einem der Ansprüche 1 bis 4, **dadurch gekennzeichnet, dass** im Inneren des sockenartigen Abschnitts (7) eine Innensohle angeordnet ist.

6. Schuh nach einem der Ansprüche 1 bis 5, **dadurch gekennzeichnet, dass** ein einziges Abstützteil (6") im Fersenbereich des Schuhs (1) angeordnet ist, das einen Einschnitt (12) im Mittenbereich aufweist.

7. Schuh nach einem der Ansprüche 1 bis 6, **dadurch gekennzeichnet, dass** ein Abstützteil (6') im vorderen oder mittleren Bereich des Schuhs (1) angeordnet ist.

8. Schuh nach einem der Ansprüche 1 bis 7, **dadurch gekennzeichnet, dass** das Spannelement (8), gegebenenfalls abgesehen von einer Stelle im Fersenbereich, nur im Bodenbereich der Sohle (2) mit dieser verbunden ist und ansonsten ohne Verbindung um den Bereich des Schuhoberteils (3) umläuft.

9. Schuh nach einem der Ansprüche 1 bis 8, **dadurch gekennzeichnet, dass** das Spannelement (8) im Bereich des Fußeintritts einen umlaufenden Verstärkungsrand (13) aufweist, wobei der Verstärkungsrand (13) vorzugsweise durch ein flaches Kunststoffband gebildet wird.

## Claims

1. Shoe (1), in particular sports shoe, comprising a sole (2) and a shoe upper (3),
- wherein the sole (2) comprises a sole part (4) which has a base region (5) from which at least one support part (6, 6', 6") extends upwards during the intended use of the shoe (1),
- wherein the shoe upper (3) comprises a sock-like section (7) connected to the sole (2) for receiving the foot of the wearer,
wherein the at least one support part (6, 6', 6") covers the sock-like section (7) on the shoe outer side, wherein no firm connection exists between the support part (6, 6', 6") and the sock-like section (7) over at least a section of the support part (6, 6', 6") and
wherein both the at least one support part (6, 6', 6") and the sock-like section (7) are surrounded by a tensioning element (8) which tensions at least some sections of both the support part (6, 6', 6") and the sock-like section (7) against the foot of the wearer of the shoe,
wherein the tensioning element (8) is designed as net-like structure which comprises a plurality of apertures (9), wherein a lace (11) is threaded only into the apertures (9) of the tensioning element (8) to tension the tensioning element (8) at the foot of the wearer of the shoe (1),
**characterized in that**
a support part (6, 6") is arranged in the rear side region and/or in the heel region of the shoe (1), wherein the support part (6, 6") extends along a height (h, h') of at least 40 % of the total height (H) of the shoe (1).

2. Shoe according to claim 1, **characterized in that** the tensioning element (8) is connected with the sole (2) in the bottom region of the shoe (1).

3. Shoe according to claim 2, **characterized in that** the tensioning element (8) runs circumferentially around the bottom side of the shoe (1).

4. Shoe according to claim 3, **characterized in that** the tensioning element (8) is fixed between a section of the sole and an outer sole (10) which forms the bottom end of the shoe (1).

5. Shoe according to one of claims 1 to 4, **characterized in that** an insole is arranged in the inner of the sock-like section (7).

6. Shoe according to one of claims 1 to 5, **characterized in that** a single support part (6") is arranged in the heel region of the shoe (1), which comprises an insection (12) in the central region.

7. Shoe according to one of claims 1 to 6, **characterized in that** one support part (6') is arranged in the front or central region of the shoe (1).

8. Shoe according to one of claims 1 to 7, **characterized in that** the tensioning element (8), as the case may be apart from a location in the heel region, is connected with the sole (2) only in the bottom region of the sole (2) and runs apart from that without connection around the region of the shoe upper (3).

9. Shoe according to one of claims 1 to 8, **characterized in that** the tensioning element (8) comprises a circumferential reinforcement rim (13) in the region of the foot entry, wherein the reinforcement rim (13) is preferably formed by a flat plastic band.

## Revendications

1. Chaussure (1), en particulier chaussure de sport, comprenant une semelle (2) et une tige de chaussure (3),
- dans laquelle la semelle (2) comprend une partie de semelle (4), qui présente une région de fond (5), à partir de laquelle au moins une partie de soutien (6, 6', 6") s'étend vers le haut en utilisation normale de la chaussure (1),
- dans laquelle la tige de chaussure (3) comprend une partie de type chaussette (7) assemblée à la semelle (2) et destinée à contenir le pied du porteur,
dans laquelle ladite au moins une partie de soutien (6, 6', 6") recouvre la partie de type chaussette (7) sur le côté extérieur de la chaussure, dans laquelle il ne se trouve aucune liaison fixe entre la partie de soutien (6, 6', 6") et la partie de type chaussette (7) au-dessus d'au moins une partie de la partie de soutien (6, 6', 6"), et
dans laquelle aussi bien ladite au moins une partie de soutien (6, 6', 6") que la partie de type chaussette (7) sont entourées par un élément de serrage (8), qui serre aussi bien la partie de soutien (6, 6', 6") que la partie de type chaussette (7) en tout cas en partie contre le pied du porteur de la chaussure,
dans laquelle l'élément de serrage (8) est formé par une structure en filet, qui présente une multiplicité d'ouvertures (9), dans laquelle un lacet (11) est enfilé uniquement dans les ouvertures (9) de l'élément de serrage (8), afin de serrer l'élément de serrage (8) sur le pied du porteur de la chaussure (1), **caractérisée en ce qu'**une partie de soutien (6, 6") est disposée dans la région latérale postérieure et/ou dans la région de talon de la chaussure (1), dans laquelle la partie de soutien (6, 6") s'étend sur une hauteur d'au moins 40 % de la hauteur totale (H) de la chaussure (1).

2. Chaussure selon la revendication 1, **caractérisée en ce que** l'élément de serrage (8) est assemblé à la semelle (2) dans la région de fond de la chaussure (1).

3. Chaussure selon la revendication 2, **caractérisée en ce que** l'élément de serrage (8) est réalisé sous forme enveloppante autour du côté inférieur de la chaussure (1).

4. Chaussure selon la revendication 3, **caractérisée en ce que** l'élément de serrage (8) est fixé entre une partie de semelle et une semelle extérieure (10) formant la dernière couche inférieure de la chaussure (1) .

5. Chaussure selon l'une quelconque des revendications 1 à 4, **caractérisée en ce qu'**une semelle intérieure est disposée à l'intérieur de la partie de type chaussette (7).

6. Chaussure selon l'une quelconque des revendications 1 à 5, **caractérisée en ce qu'**une seule partie de soutien (6"), qui présente une entaille (12) dans la région moyenne, est disposée dans la région de talon de la chaussure (1).

7. Chaussure selon l'une quelconque des revendications 1 à 6, **caractérisée en ce qu'**une partie de soutien (6') est disposée dans la région antérieure ou moyenne de la chaussure (1).

8. Chaussure selon l'une quelconque des revendications 1 à 7, **caractérisée en ce que** l'élément de serrage (8), éventuellement en faisant abstraction d'un endroit dans la région de talon, n'est assemblé à la semelle (2) que dans la région de fond de celle-ci et par ailleurs enveloppe sans liaison la région de la tige de chaussure (3).

9. Chaussure selon l'une quelconque des revendications 1 à 8, **caractérisée en ce que** l'élément de serrage (8) présente un bord de renforcement périphérique (13) dans la région de l'entrée du pied, dans laquelle le bord de renforcement (13) est formé de préférence par une bande plate en matière plastique.
